# EUROPÄISCHE PATENTSCHRIFT

(11) **EP 4 310 240 B1**
(45) Veröffentlichungstag und Bekanntmachung des Hinweises auf die Patenterteilung: **08.04.2026**
(21) Anmeldenummer: 23183559.6
(22) Anmeldetag: 05.07.2023
(51) Int. Cl.: D06F 39/06, D06F 39/08

(54) **WASCHMASCHINE UND VERFAHREN ZUM BETRIEB EINER WASCHMASCHINE**
WASHING MACHINE AND METHOD FOR OPERATING A WASHING MACHINE
MACHINE À LAVER ET PROCÉDÉ DE FONCTIONNEMENT D'UNE MACHINE À LAVER

(30) Priorität: 21.07.2022 DE 102022207456
(43) Veröffentlichungstag der Anmeldung: 24.01.2024
(73) Patentinhaber: Henkel AG & Co. KGaA, 40589 Düsseldorf (DE)
(72) Erfinder: Di Maggio, Antonio, 74193 Schwaigern (DE); Schaumann, Uwe, 75038 Oberderdingen (DE)
(74) Vertreter: Patentanwälte Ruff, Wilhelm, Beier, Dauster & Partner mbB

(56) Entgegenhaltungen:
- CN-A- 113 564 880
- DE-U- 1 911 523
- US-A1- 2005 011 234
- US-A1- 2014 283 312
- US-A1- 2018 298 538

## Beschreibung

### ANWENDUNGSGEBIET UND STAND DER TECHNIK

Die Erfindung betrifft eine Waschmaschine sowie ein Verfahren zum Betrieb einer solchen Waschmaschine.

Aus der WO 2005/003268 A1 ist eine Waschmaschine mit einem sogenannten Umflutsystem bekannt, bei welcher Wasser in eine in einem Trommelaufnahmebehälter angeordnete Trommel nicht von außen durch teilweises Fluten des Trommelaufnahmebehälters eingebracht wird, sondern durch eine Drehachse hindurch direkt in die Trommel. Somit kann im unteren Bereich des Trommelaufnahmebehälters ein geringerer Wasserstand vorgesehen sein. Dadurch kann eine Schaumbildung reduziert werden.

Aus der DE 10 2016 204 347 A1 ist eine Waschmaschine bekannt mit der Problematik einer Schaumbildung beim Schleudern einer Trommel. Daraus resultiert eine weitere Problematik für das Abpumpen der Waschlauge, die sehr viel Schaum enthält. Dies kann dazu führen, dass sich eine Antriebsleistung einer Pumpe in der Waschmaschine zum Abpumpen verringert und der Wirkungsgrad der Pumpe verringert. Zusätzlich kann der Schaum kaum abgepumpt werden und stört den Fortgang des Waschens.

Aus der US 2018/298538 A1 ist eine Waschmaschine bekannt mit einer Trommel in einem Trommelaufnahmebehälter, die um eine vertikale Drehachse rotiert. Demzufolge ist ein Zugang in die Trommel von oben vorgesehen, der mit einem entsprechenden Deckel verschlossen werden kann. Nach unten ist der Trommelaufnahmebehälter mit einem Behälterablauf versehen, der mittels eines Ablaufventils geschlossen werden kann.

Aus der US 2005/0011234 A1 geht eine weitere Waschmaschine mit einem Trommelaufnahmebehälter hervor, in dem eine Trommel drehbar gelagert ist, allerdings um eine horizontale Drehachse. Ein Zugang zu der Trommel erfolgt von der Vorderseite der Waschmaschine her durch eine bekannte Türe. Hier kann vermutet werden, dass die Türe einen wasserdichten und auch luftdichten Verschluss zum Trommelaufnahmebehälter herstellt.

Aus der US 2014/0283312 A1, der CN 113564880 A sowie aus der DE 1911523 U gehen weitere Waschmaschinen mit einer Trommel hervor, die jeweils eine Trommel in einem Trommelbehälter aufweisen, eine Eintragvorrichtung für Wasser in die Trommel und einen Behälterablauf unten am Trommelaufnahmebehälter.

### AUFGABE UND LOSUNG

Der Erfindung liegt die Aufgabe zugrunde, eine eingangs genannte Waschmaschine sowie ein eingangs genanntes Verfahren zu deren Betrieb zu schaffen, mit denen Probleme des Standes der Technik gelöst werden können und es insbesondere möglich ist, eine Waschmaschine effizient betreiben zu können und vorzugsweise eine Schaumbildung bei einem Waschvorgang oder beim Schleudern zu reduzieren.

Gelöst wird diese Aufgabe durch eine Waschmaschine mit den Merkmalen des Anspruchs 1 sowie durch ein Verfahren zu deren Betrieb mit den Merkmalen des Anspruchs 9. Vorteilhafte sowie bevorzugte Ausgestaltungen der Erfindung sind Gegenstand der weiteren Ansprüche und werden im Folgenden näher erläutert. Dabei werden manche der Merkmale nur für die Waschmaschine oder für das Verfahren beschrieben. Sie sollen jedoch unabhängig davon sowohl für eine solche Waschmaschine als auch für als ein solches Verfahren selbstständig und unabhängig voneinander gelten können. Der Wortlaut der Ansprüche wird durch ausdrückliche Bezugnahme zum Inhalt der Beschreibung gemacht.

Die Waschmaschine weist eine Trommel zum Waschen von Wäsche darin auf, einen Trommelaufnahmebehälter, in dem die Trommel um eine Drehachse drehbar angeordnet ist, sowie eine Wasserführung. Die Wasserführung weist einen Wassereinlass von einer externen Wasserzufuhr in die Waschmaschine, Wasserleitungen und Ventile, einen Wasserauslass aus der Waschmaschine, eine Eintragvorrichtung für Wasser in die Trommel, mindestens einen Behälterablauf unten am Trommelaufnahmebehälter, eine Pumpe, die mittels Wasserleitungen einerseits mit dem Behälterauslass und andererseits mit der Eintragvorrichtung verbunden ist, und ggf. auch noch einen Filter zum Filtern von hindurchfließendem Wasser auf. Außerdem weist die Waschmaschine eine Waschmaschinensteuerung auf, die mit der Pumpe verbunden ist, vorteilhaft mit allen steuerbaren Funktionseinheiten der Waschmaschine.

Erfindungsgemäß ist an dem Behälterablauf am Trommelaufnahmebehälter ein Ventil angeordnet, das den Trommelaufnahmebehälter wasserdicht und luftdicht abschließt, insbesondere kann darüber Wasser unten aus dem Trommelaufnahmebehälter abgelassen werden oder eben nicht. Im oberen Bereich des Trommelaufnahmebehälters ist ein Lufteinlass vorgesehen, der mittels eines Lufteinlass-Ventils luftdicht verschließbar ist. Zusätzlich sind hier erfindungsgemäß auch ein oder mehrere Rückschlagventile vorgesehen, ggf. mit unterschiedlicher Durchlassrichtung.

Vorteilhaft weist der Lufteinlass im oberen Bereich des Trommelaufnahmebehälters einen Querschnitt auf, der größer ist als die Summe aller Querschnitte der Behälterabläufe unten am Trommelaufnahmebehälter. So kann beispielsweise Schaum zum Lufteinlass abgeführt werden, unter Umständen sogar ganz aus der Waschmaschine entfernt werden.

Der Lufteinlass kann bevorzugt im oberen Drittel des Trommelaufnahmebehälters angeordnet sein, vorzugsweise im oberen Fünftel. Besonders bevorzugt kann er an der obersten Stelle des Trommelaufnahmebehälters angeordnet sein.

Erfindungsgemäß ist im oder am oberen Bereich des Trommelaufnahmebehälters bzw. an dem genannten Lufteinlass mindestens ein Rückschlagventil vorgesehen. Ein solches Rückschlagventil ist dazu ausgebildet, Luft und Schaum nach außen aus dem Trommelaufnahmebehälter heraus zu lassen, insbesondere zum Wasserauslass hindurch. Eine Durchlassrichtung des Rückschlagventils ist dann aus dem Trommelaufnahmebehälter heraus. Dann stört solcher Schaum nicht mehr, insbesondere wenn er zum Wasserauslass aus der Waschmaschine entfernt werden kann. Auch das Herauslassen von Luft kann vorteilhaft sein, insbesondere um eine Art Pumpen innerhalb der Waschmaschine durch schnell wechselnde Druckverhältnisse zu vermeiden. Diese können auftreten, wenn sich die Trommel beim schnellen Drehen, beispielsweise beim Schleudern, aufgrund einer Unwucht bewegt.

Ein mögliches weiteres Rückschlagventil kann so ausgebildet sein, dass es Luft in den Trommelaufnahmebehälter hinein hindurch lässt. Seine Durchlassrichtung geht dann in den Trommelaufnahmebehälter hinein. Vorzugsweise können im oberen Bereich des Trommelaufnahmebehälters genau zwei Rückschlagventile vorgesehen sein, die besonders vorteilhaft gegensinnig ausgebildet und angeordnet sind. Ihre Durchlassrichtungen sind also entgegengesetzt.

Vorteilhaft kann eine Querschnittsverengung innerhalb eines Rückschlagventils bzw. Drosselrückschlagventils fest eingestellt oder regelbar sein. Ist der Strömungsdurchmesser bzw. Querschnitt variabel, so handelt es sich um ein regelbares oder verstellbares Rückschlagventil. Bei geregelten Rückschlagventilen bzw. Drosselrückschlagventilen wird der Querschnitt durch eine Führungsgröße bestimmt. Hier kann eine Kombination von Lufteinlass-Rückschlagventil und Drossel erfolgen.

Handelt es sich lediglich um eine statische Verringerung des Strömungsdurchmessers nennt man das Drosselrückschlagventil ungeregelt. Die optimale Anpassung an die jeweilige Anwendung wird durch Variation der verschiedenen Baugrößen (bspw. Länge und Durchmesser) des Drossel Rückschlagventils erreicht.

In Ausgestaltung der Erfindung kann ein Öffnungsquerschnitt der zwei Rückschlagventilen unterschiedlich sein. Es kann vorgesehen sein, dass ein Öffnungsquerschnitt eines ersten Rückschlagventils mit Durchlassrichtung aus dem Trommelaufnahmebehälter heraus größer ist als ein Öffnungsquerschnitt eines zweiten Rückschlagventils mit Durchlassrichtung in den Trommelaufnahmebehälter hinein.

Bei einem Verfahren zum Betrieb einer zuvor beschriebenen Waschmaschine wird zum Abpumpen von Wasser aus dem Trommelaufnahmebehälter ein Ventil an dem mindestens einen Behälterablauf aus dem Trommelaufnahmebehälter geöffnet. Vorteilhaft wird zusätzlich auch das Lufteinlass-Ventil im oberen Bereich des Trommelaufnahmebehälters geöffnet, was auch durch entsprechend ausgebildete Rückschlagventile bzw. durch das Rückschlagventil mit Durchlassrichtung in den Trommelaufnahmebehälter hinein erfolgen kann.

Zum Reduzieren von Schaum in der Trommel, der den Waschprozess stören und negativ beeinflussen würde, kann ein Ventil an dem mindestens einen Behälterablauf ganz oder zu mindestens 50% geschlossen werden. So kann sich der Schaum nicht noch weiter im System bzw. in der Wasserführung verbreiten, insbesondere nicht in Richtung Pumpe. Somit kann die Pumpe weiterhin stabil betrieben werden.

Diese und weitere Merkmale gehen außer aus den Ansprüchen auch aus der Beschreibung und der Zeichnung hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte und Zwischen-Überschriften beschränkt die unter diesen gemachten Aussagen nicht in ihrer Allgemeingültigkeit.

### KURZBESCHREIBUNG DER ZEICHNUNGEN

Weitere Vorteile und Aspekte der Erfindung ergeben sich aus den Ansprüchen und aus der Beschreibung von Ausführungsbeispielen der Erfindung, die nachfolgend anhand der Figur erläutert sind. Dabei zeigt die Fig. 1 eine Waschmaschine gemäß der Erfindung in schematischer Darstellung.

### DETAILLIERTE BESCHREIBUNG DER AUSFÜHRUNGSBEISPIELE

In der Fig. 1 ist sehr vereinfacht eine erfindungsgemäße Waschmaschine 11 dargestellt mit einem Gehäuse 12. Die Waschmaschine 11 weist eine drehbare Trommel 14 mit einer Drehachse 15 auf, welche innerhalb eines Trommelaufnahmebehälters 17 angeordnet ist. Die Waschmaschine 11 weist einen Wassereinlass WE und einen Wasserauslass WA auf. Eine Wasserführung weist mehrere Wasserleitungen l im Inneren der Waschmaschine 11 auf, in welcher auch fünf Ventile V1 bis V5 angeordnet sind. Eine Wasserleitung führt von dem Ventil V1 zu einer Einsprühdüse 16 innerhalb des Trommelaufnahmebehälters 17 bzw. innerhalb der Trommel 14, um Wasser in die Trommel 14 einzubringen bzw. hineinzusprühen. Ein Behälterablauf 22 an eine Wasserleitung l2 als Ablaufleitung 23 führt zu einem Ventil V3, das mit einem Filter 27 verbunden ist. Der Wassereinlass WE ist mittels eines Ventils V3 mit dem Filter 27 verbunden. Mittels einer weiteren Wasserleitung ist der Filter 27 mit einer Pumpe 25 verbunden, die wiederum mittels einer Wasserleitung mit dem Ventil V1 verbunden ist. In die Wasserleitung zwischen Filter 27 und Pumpe 25 führt eine Dosiereinrichtung 29 für waschaktive Substanzen mittels eines Ventils V4. Dies ist aus dem Stand der Technik bekannt und braucht nicht weiter erläutert zu werden, die Zudosierung von waschaktiven Substanzen ist nicht Gegenstand der vorliegenden Erfindung. Der Filter 27 kann neben seiner Filterfunktion auch als Wasservolumen für die Rückführung von Wasser aus der Trommel 14 bzw. aus dem Trommelaufnahmebehälter 17 dienen.

Oben an dem Trommelaufnahmebehälter 17 ist ein Top-Lufteinlass 24 angeordnet, der mittels einer Wasserleitung l1 und einem Lufteinlass-Ventil V5 zu zwei Rückschlagventilen D1 und D2 führt. Das Rückschlagventil D1 lässt Wasser, Luft und Schaum in einer Richtung durch, die von der Trommel 14 bzw. dem Trommelaufnahmebehälter 17 weg führt, aber nicht in der entgegengesetzten Richtung. Eine entsprechende Wasserleitung führt zum Wasserauslass WA. Das Rückschlagventil D2 lässt Luft hindurch in Richtung zum Trommelaufnahmebehälter 17, insbesondere für einen Druckausgleich oder eine Belüftung. Diese Luft wird angesaugt durch einen Luftzugang LE, der in das Innere der Waschmaschine 11 mündet. Da deren Gehäuse 12 ja nicht luftdicht ist, kann so Luft von außen angesaugt werden. In der entgegengesetzten Richtung können Luft, Wasser oder Schaum aufgrund der Rückschlag-Funktion nicht austreten. Beide Rückschlagventile D1 und D2 arbeiten hier gegensinnig, also mit entgegengesetzten Durchlassrichtungen. So kann ein Druckausgleich am Trommelaufnahmebehälter 17 erreicht werden, des Weiteren kann nach oben austretender Schaum durch das Rückschlagventil D1 hindurch zum Wasserauslass WA abgeführt werden. Das Lufteinlass-Ventil V5 kann genutzt werden, den Top-Lufteinlass 24 zu verschließen, insbesondere insgesamt luftdicht zu verschließen. Wird das Lufteinlass-Ventil V5 geöffnet, können die beiden Rückschlagventile D1 und D2 gegensinnig arbeiten. Ein Öffnungsquerschnitt des Rückschlagventils D1 ist größer als ein Öffnungsquerschnitt des Rückschlagventils D2. So kann insbesondere großvolumiger Schaum besser durch das Rückschlagventil D1 abgeführt werden, während durch das Rückschlagventil D2 eigentlich nur Luft in das System gelangen können muss.

Eine Steuerung 31 ist mit der Pumpe 25, der Dosiereinrichtung 29 und dem Ventil V4 sowie auf nicht dargestellte Art und Weise auch mit den anderen Ventilen verbunden zu deren Ansteuerung. Die Steuerung 31 kann auch mit einer nicht dargestellten Bedieneinrichtung für die Waschmaschine und ggf. mit einer Umrichterelektronik für einen Trommelantriebsmotor verbunden sein.

Im Waschprozess dreht sich die Trommel 14, und Waschlauge, also mit waschaktiven Substanzen versetztes Wasser, wird über die Einsprühdüse 16 in die Trommel 14 ein gesprüht. Die Zusammensetzung der Waschlauge kann über die Dosiereinrichtung 29 von der Steuerung 31 eingestellt werden. Am Ventil V1 kann eingestellt werden, ob die Waschlauge in die Trommel 14 eingebracht wird oder zum Wasserauslass WA aus der Waschmaschine 11 herausgepumpt wird. Das Ventil V2 erlaubt eine Absperrung des Wasserflusses von der Trommel 14 über den Behälterablauf 22 zurück in den Filter 27 und somit zurück in den Kreislauf.

Das Rückschlagventil D1 dient dazu, Luft, Wasser oder Schaum von der Trommel 14 oder vom Trommelaufnahmebehälter 17 nach außen über den Top-Lufteinlass 24, die Leitung l1 und das Ventil V5 entweichen zu lassen, wenn in der Trommel 14 oder im Trommelaufnahmebehälter 17 ein Überdruck herrscht oder zu viel Schaum enthalten ist. Dieses Übermaß an Schaum kann bewirken, dass der Waschprozess gestoppt werden muss, bis sich der Schaum langsam abbaut bzw. in sich zusammenfällt. Der Betrieb der Pumpe 25 mit zu viel Schaum im Kreislauf ist nicht möglich oder zumindest sehr problematisch. Ein Ableiten von Luft, Wasser oder Schaum ist auch bis zum Wasserauslass WA möglich. Das Rückschlagventil D2 ist dabei gesperrt. Das gegensinnige Rückschlagventil D2 lässt nämlich Luft in den Trommelaufnahmebehälter 17 oder in die Trommel 14 hinein. So kann ein Unterdruck darin ausgeglichen werden. Luft, Wasser oder Schaum können hier jedoch nicht austreten. Entsteht während des Waschprozesses Schaum, beispielsweise aufgrund falscher Dosierung von Waschmittel, zu hoher Drehzahl oder evtl. zu geringer Wäschemenge in der Trommel 14, also aufgrund zu hoher Waschmechanik durch einerseits zu hohe Drehzahlen der Trommel 14 und/oder andererseits zu geringe Wäschebeladung, kann der Schaum über die Leitung l1 bei geöffnetem Luft-Einlassventil V5 durch das Rückschlagventil D1 nach außen entweichen. Insbesondere entweicht der Schaum in die Wasserleitung zum Wasserauslass WA. Das Ventil V2 kann diesen Vorgang unterstützen, indem es geschlossen wird bzw. indem eine Luftführung geregelt wird in Abhängigkeit von einer Wäschemenge in der Trommel 14, einer Drehzahl der Trommel 14 sowie vorhandener Wassermenge im System.

Die Ausgestaltung des Top-Lufteinlasses 24 ist derart, dass ein Abfließen von Schaum erleichtert wird. So können Öffnungsquerschnitte am Boden des Trommelaufnahmebehälters 17 in der Summe kleiner sein als oberen Bereich bzw. am Top-Lufteinlass 24. Zusätzlich können über die Ventile V2 und V5 ein Wasserfluss bzw. ein Luftfluss geregelt werden.

Um einen stabilen Zustand zu erreichen, kann Frischwasser von außen am Wassereinlass WE über das Ventil V3 zugeführt werden. Die Waschlauge kann alternierend auch teilweise über die Ventile V2 und V1 mittels der Pumpe aus dem System zum Wasserauslass WA heraus entfernt werden. So kann auch eine Konzentration von Waschmittel im Wasser im System eingestellt werden. Parallel dazu kann eine Drehzahl für die Trommel 14 reduziert werden, und die Pumpe 25 kann ausschließlich für das Abpumpen von Schaum bzw. Waschlauge verwendet werden.

Nachdem der Schaum ausreichend reduziert worden ist kann ein Luftaustausch wieder über das Rückschlagventil D2 alleine erreicht werden. Durch das Rückschlagventil D1 muss dann nichts mehr aus dem Trommelaufnahmebehälter 17 entweichen.

## Patentansprüche

1. Waschmaschine (11) mit:
- einer Trommel (14) zum Waschen von Wäsche darin,
- einem Trommelaufnahmebehälter (17), in dem die Trommel (14) um eine Drehachse (15) drehbar angeordnet ist,
- einer Wasserführung die aufweist:
+ einen Wassereinlass (WE) von einer externen Wasserzufuhr in die Waschmaschine (11),
+ Wasserleitungen (l1, l2, 23) und Ventile (V1 - V5),
+ einen Wasserauslass (WA) aus der Waschmaschine (11),
+ eine Eintragvorrichtung (16) für Wasser in die Trommel (14),
+ mindestens einen Behälterablauf (22) unten am Trommelaufnahmebehälter (17),
+ eine Pumpe (25), die mittels Wasserleitungen (l2, 23) einerseits mit dem Behälterablauf (22) und andererseits mit der Eintragvorrichtung (16) verbunden ist,
+ einer Waschmaschinensteuerung (31), mit der die Pumpe (25) verbunden ist,
- an dem Behälterablauf (22) am Trommelaufnahmebehälter (17) ein Ventil (V2) angeordnet ist, das dazu eingerichtet ist, den Trommelaufnahmebehälter (17) wasserdicht und luftdicht abzuschließen,
- im oberen Bereich des Trommelaufnahmebehälters (17) ein Lufteinlass (24) angeordnet ist,
**dadurch gekennzeichnet, dass**
- der Lufteinlass (24) mittels eines Lufteinlass-Ventils (V5) luftdicht verschließbar ist, wobei das Lufteinlass-Ventil (V5) öffenbar und verschließbar ist,
- am oberen Bereich des Trommelaufnahmebehälters (17) zusätzlich zu dem Lufteinlass-Ventil (V5) mindestens ein Rückschlagventil (D1, D2) vorgesehen ist,
- das Rückschlagventil (D1) Luft und Schaum nach außen aus dem Trommelaufnahmebehälter (17) heraus hindurch lässt.

2. Waschmaschine nach Anspruch 1, **dadurch gekennzeichnet, dass** der Lufteinlass (24) im oberen Bereich des Trommelaufnahmebehälters (17) einen Querschnitt aufweist, der größer oder gleich ist wie die Summe aller Querschnitte der Behälterabläufe (22) unten am Trommelaufnahmebehälter (17).

3. Waschmaschine nach Anspruch 1 oder 2, **dadurch gekennzeichnet, dass** der Lufteinlass (24) im oberen Drittel des Trommelaufnahmebehälters (17) angeordnet ist.

4. Waschmaschine nach Anspruch 3, **dadurch gekennzeichnet, dass** der Lufteinlass (24) im oberen Fünftel des Trommelaufnahmebehälters (17) angeordnet ist, insbesondere an der obersten Stelle des Trommelaufnahmebehälters (17).

5. Waschmaschine nach einem der vorhergehenden Ansprüche, **dadurch gekennzeichnet, dass** das Rückschlagventil D1) Luft und/oder Schaum nach außen zum Wasserauslass (WA) aus dem Trommelaufnahmebehälter (17) heraus hindurch lässt.

6. Waschmaschine nach einem der vorhergehenden Ansprüche, **dadurch gekennzeichnet, dass** am oberen Bereich des Trommelaufnahmebehälters (17) mindestens ein weiteres Rückschlagventil (D2) vorgesehen ist, das Luft in den Trommelaufnahmebehälter (17) hinein hindurch lässt.

7. Waschmaschine nach einem der vorhergehenden Ansprüche, **dadurch gekennzeichnet, dass** im oberen Bereich des Trommelaufnahmebehälters (17) genau zwei Rückschlagventile (D1, D2) vorgesehen sind, die gegensinnig angeordnet sind.

8. Waschmaschine nach Anspruch 6 oder 7, **dadurch gekennzeichnet, dass** ein Öffnungsquerschnitt der zwei Rückschlagventile (D1, D2) unterschiedlich ist, wobei vorzugsweise ein Öffnungsquerschnitt eines Rückschlagventils (D1) mit Durchlassrichtung aus dem Trommelaufnahmebehälter (17) heraus größer ist als ein Öffnungsquerschnitt eines Rückschlagventils (D2) mit Durchlassrichtung in den Trommelaufnahmebehälter (17) hinein.

9. Verfahren zum Betrieb einer Waschmaschine (11) nach einem der vorhergehenden Ansprüche, **dadurch gekennzeichnet, dass** zum Abpumpen von Wasser aus dem Trommelaufnahmebehälter (17) ein Ventil (V2) an dem mindestens einen Behälterablauf (22) aus dem Trommelaufnahmebehälter (17) geöffnet wird, wobei zusätzlich auch das Lufteinlassventil (V5) im oberen Bereich des Trommelaufnahmebehälters (17) geöffnet wird.

## Claims

1. A washing machine (11) comprising:
- a drum (14) for washing laundry therein,
- a drum-receiving container (17) in which the drum (14) is rotatably arranged about a rotational axis (15),
- a water flow system which has:
+ a water inlet (WE) from an external water supply into the washing machine (11),
+ water pipes (11, l2, 23) and valves (V1 - V5),
+ a water outlet (WA) from the washing machine (11),
+ a feed device (16) for feeding water into the drum (14),
+ at least one container drain (22) at the bottom of the drum-receiving container (17),
+ a pump (25) which is connected by means of water pipes (12, 23) to the container drain (22) on one side and to the feed device (16) on the other side,
+ a washing machine controller (31) to which the pump (25) is connected,
- a valve (V2) is arranged at the container drain (22) on the drum-receiving container (17) and is designed to seal the drum-receiving container (17) in a watertight and airtight manner,
- an air inlet (24) is arranged in the upper region of the drum-receiving container (17),
**characterized in that**
- the air inlet (24) can be sealed in an airtight manner by means of an air inlet valve (V5), it being possible to open and close the air inlet valve (V5),
- at least one check valve (D1, D2) is provided on the upper region of the drum-receiving container (17) in addition to the air inlet valve (V5),
- the check valve (D1) allows air and foam to pass through it out of the drum receiving-container (17).

2. The washing machine according to claim 1, **characterized in that** the air inlet (24) in the upper region of the drum-receiving container (17) has a cross section that is greater than or equal to the sum of all cross sections of the container drains (22) at the bottom of the drum-receiving container (17).

3. The washing machine according to claim 1 or 2, **characterized in that** the air inlet (24) is arranged in the upper third of the drum-receiving container (17).

4. The washing machine according to claim 3, **characterized in that** the air inlet (24) is arranged in the upper fifth of the drum-receiving container (17), in particular at the topmost point of the drum-receiving container (17).

5. The washing machine according to one of the preceding claims, **characterized in that** the check valve (D1) allows air and/or foam to pass through it out to the water outlet (WA) from the drum-receiving container (17).

6. The washing machine according to one of the preceding claims, **characterized in that** at least one further check valve (D2) is provided on the upper region of the drum-receiving container (17), which valve allows air to pass through it into the drum-receiving container (17).

7. The washing machine according to one of the preceding claims, **characterized in that** exactly two check valves (D1, D2) are provided in the upper region of the drum-receiving container (17), which valves are arranged in opposite directions.

8. The washing machine according to claim 6 or 7, **characterized in that** the opening cross section of the two check valves (D1, D2) is different, the opening cross section of a check valve (D1) with a flow direction out of the drum-receiving container (17) preferably being greater than the opening cross section of a check valve (D2) with a flow direction into the drum-receiving container (17).

9. A method for operating a washing machine (11) according to one of the preceding claims, **characterized in that** in order to pump water out of the drum-receiving container (17), a valve (V2) on the at least one container drain (22) out of the drum-receiving container (17) is opened, the air inlet valve (V5) in the upper region of the drum-receiving container (17) also being opened additionally.

## Revendications

1. Lave-linge (11) comportant :
- un tambour (14) pour y laver du linge,
- une cuve de réception de tambour (17), dans laquelle le tambour (14) est disposé de manière à pouvoir tourner autour d'un axe de rotation (15),
- un moyen de guidage d'eau qui présente :
+ une entrée d'eau (WE) depuis une alimentation en eau externe dans le lave-linge (11),
+ des conduites d'eau (11, l2, 23) et des soupapes (V1 - V5),
+ une sortie d'eau (WA) hors du lave-linge (11),
+ un dispositif d'introduction (16) pour l'eau dans le tambour (14),
+ au moins un moyen d'évacuation de cuve (22) en bas de la cuve de réception de tambour (17),
+ une pompe (25) qui est reliée, au moyen de conduites d'eau (12, 23), d'une part au moyen d'évacuation de cuve (22) et d'autre part au dispositif d'introduction (16),
+ une commande de lave-linge (31) à laquelle la pompe (25) est reliée,
- une soupape (V2) est disposée au niveau du moyen d'évacuation de cuve (22) sur la cuve de réception de tambour (17), laquelle soupape est conçue pour fermer la cuve de réception de tambour (17) de manière étanche à l'eau et étanche à l'air,
- une entrée d'air (24) est disposée dans la zone supérieure de la cuve de réception de tambour (17),
**caractérisé en ce que**
- l'entrée d'air (24) peut être fermée de manière étanche à l'air au moyen d'une soupape d'entrée d'air (V5), dans lequel la soupape d'entrée d'air (V5) peut être ouverte et fermée,
- au moins une soupape antiretour (D1, D2) est prévue au niveau de la zone supérieure de la cuve de réception de tambour (17) en plus de la soupape d'entrée d'air (V5),
- la soupape antiretour (D1) permet à l'air et à la mousse de passer à l'extérieur hors de la cuve de réception de tambour (17).

2. Lave-linge selon la revendication 1, **caractérisé en ce que** l'entrée d'air (24) dans la zone supérieure de la cuve de réception de tambour (17) présente une section transversale qui est supérieure ou égale à la somme de toutes les sections transversales des sorties de cuve (22) en bas de la cuve de réception de tambour (17).

3. Lave-linge selon la revendication 1 ou 2, **caractérisé en ce que** l'entrée d'air (24) est disposée dans le tiers supérieur de la cuve de réception de tambour (17).

4. Lave-linge selon la revendication 3, **caractérisé en ce que** l'entrée d'air (24) est disposée dans le cinquième supérieur de la cuve de réception de tambour (17), en particulier à l'endroit le plus haut de la cuve de réception de tambour (17).

5. Lave-linge selon l'une des revendications précédentes,
**caractérisé en ce que** la soupape antiretour (D1) permet à l'air et/ou à la mousse de passer à l'extérieur hors de la cuve de réception de tambour (17) vers la sortie d'eau (WA).

6. Lave-linge selon l'une des revendications précédentes,
**caractérisé en ce qu'**au moins une autre soupape antiretour (D2) est prévue au niveau de la zone supérieure de la cuve de réception de tambour (17), laquelle autre soupape antiretour laisse passer l'air dans la cuve de réception de tambour (17).

7. Lave-linge selon l'une des revendications précédentes,
**caractérisé en ce que** dans la zone supérieure de la cuve de réception de tambour (17) sont prévues exactement deux soupapes antiretour (D1, D2) qui sont disposées en sens inverse.

8. Lave-linge selon la revendication 6 ou 7, **caractérisé en ce que** les sections transversales d'ouverture des deux soupapes antiretour (D1, D2) sont différentes, dans lequel, de préférence, une section transversale d'ouverture d'une soupape antiretour (D1) avec un sens de passage hors de la cuve de réception de tambour (17) est plus grande qu'une section transversale d'ouverture d'une soupape antiretour (D2) avec un sens de passage dans la cuve de réception de tambour (17).

9. Procédé permettant de faire fonctionner un lave-linge (11) selon l'une des revendications précédentes, **caractérisé en ce que,** pour pomper l'eau hors de la cuve de réception de tambour (17), une soupape (V2) est ouverte au niveau de l'au moins un moyen d'évacuation de cuve (22) de la cuve de réception de tambour (17), dans lequel la soupape d'entrée d'air (V5) est en outre également ouverte dans la zone supérieure de la cuve de réception de tambour (17).
